# FASCICULE DE BREVET EUROPEEN

(11) **EP 0 637 546 B1**
(45) Date de publication et mention de la délivrance du brevet: **11.09.1996**
(21) Numéro de dépôt: 94401780.5
(22) Date de dépôt: 02.08.1994
(51) Int. Cl.: B65C 3/06

(54) **Dispositif pour la pose de manchons d'étiquetage sur des emballages ou similaires**
Vorrichtung zum Anbringen von hülsenförmigen Etiketten auf Verpackungen oder ähnlichen Gegenständen
Device for labelling packages or similar articles with sleeve shaped labels

(30) Priorité: 04.08.1993 FR 9309629
(43) Date de publication de la demande: 08.02.1995
(73) Titulaire: PROTECTION DECORATION CONDITIONNEMENT EUROPE S.A., F-80500 Montdidier (Somme) (FR)
(72) Inventeur: Vandevoorde, Jean-Claude, F-80500 Montdidier (FR)
(74) Mandataire: Cabinet HERRBURGER

(56) Documents cités:
- EP-A- 0 111 244
- EP-A- 0 320 376
- FR-A- 2 631 924

## Description

L'invention concerne un dispositif pour la pose de manchons d'étiquetage sur des emballages ou similaires, selon le préambule de la revendication 1.

Les problèmes que posent les dispositifs de ce genre existant actuellement concernent d'une part les cadences de fonctionnement, d'autre part la fiabilité de l'approvisionnement et du positionnement des manchons d'étiquetage ainsi que des emballages à étiqueter.

On connaît déjà des machines dont les cadences de fonctionnement sont satisfaisantes mais qui comportent plusieurs ensembles de pose de manchons disposés à la périphérie d'un barillet afin d'assurer la pose de manchons au cours de la rotation du barillet. Ces machines sont cependant d'un prix de revient prohibitif et en outre les risques d'anomalie de fonctionnement et de panne sont multipliés par le nombre d'ensembles de pose prévus sur le barillet.

On connaît également des machines à un seul ensemble de pose mais qui impliquent un déplacement vertical et/ou transversal de l'emballage à étiqueter par rapport au convoyeur des emballages sur lequel les emballages se déplacent l'un derrière l'autre. Ces dispositions ont pour effet d'amener l'emballage à un poste de manchonnage qui est décalé latéralement et/ou verticalement du chemin de convoyage. Une telle disposition implique des cadences de fonctionnement lentes et actuellement industriellement inacceptables étant donné que la durée du cycle de fonctionnement est grevée par les temps de transfert de l'emballage.

En outre, ces dispositifs impliquent une très faible sécurité de fonctionnement compte tenu des risques de basculement ou de positionnement incorrect de l'emballage consécutivement à ses déplacements et en raison de son faible poids et donc de ses faibles stabilités et inerties.

Une machine de ce type est par exemple décrite dans la demande européenne N° 0 320 376.

La présente invention a pour but de remédier aux inconvénients de ces dispositifs connus et concerne à cet effet un dispositif pour la pose de manchons d'étiquetage sur des emballages ou similaires, comportant un dispositif d'alimentation en manchons, un dispositif d'étirage des manchons et un convoyeur horizontal pour les emballages à étiqueter, dans lequel le dispositif d'alimentation en manchons est disposé au-dessus et à la verticale du convoyeur et le dispositif d'étirage comporte deux paires d'étireurs mobiles horizontalement et disposés en oblique par rapport à la direction de convoyage des emballages par le convoyeur, chaque paire d'étireurs étant disposée de part et d'autre du chemin de convoyage caractérisé en ce que les deux paires d'étireurs sont mobiles verticalement entre le convoyeur et le dispositif d'alimentation pour la préhension d'un manchon, en s'introduisant dans l'ouverture inférieure dudit manchon, et sa mise en place sur un emballage.

Suivant une autre caractéristique de l'invention, les étireurs disposés en oblique par rapport à la direction de convoyage des emballages, sont mobiles horizontalement suivant une trajectoire courbe.

Suivant une autre caractéristique de l'invention, les étireurs sont mobiles horizontalement par translation.

Suivant une autre caractéristique de l'invention, les étireurs des deux paires d'étireurs sont orientés radialement et forment entre eux des angles sensiblement de l'ordre de 90° et sont disposés en oblique par rapport au convoyeur sensiblement suivant des angles de 45°.

L'invention est représentée à titre d'exemple non limitatif sur les dessins ci-joints dans lesquels :
- -: la figure 1 est une vue latérale d'un dispositif conforme à l'invention,
- -: la figure 2 est une vue de dessus de la figure 1.

La présente invention a en conséquence pour but la réalisation d'un dispositif pour la pose des manchons sur des emballages ou similaires, qui soit d'une cadence de fonctionnement élevée et qui permette une fiabilité de la pose des manchons d'étiquetage sur les emballages par une construction, une disposition et un fonctionnement particuliers des étireurs pour la pose des manchons sur les emballages.

Le dispositif représenté sur les dessins ci-joints comprend ainsi un bâti 1 traversé par un convoyeur rectiligne 2, constitué par exemple par un tapis sans fin et sur lequel sont disposés en appui les emballages à étiqueter 3. Suivant le dispositif, la pose des manchons sur les emballages est assurée sans que ces emballages soient écartés du convoyeur 2, soit verticalement, soit latéralement, ce convoyeur étant dans ce cas de préférence mais non obligatoirement associé à un répartiteur qui assure l'écartement de l'emballage à étiqueter de ses voisins et/ou l'arrêt momentané de cet emballage pour l'opération de manchonnage proprement dite. Cette répartition des emballages peut être effectuée en temps compensé c'est-à-dire pendant les périodes de préhension et de descente d'un manchon vers un nouvel emballage.

Au-dessus et à la verticale du convoyeur 2 est prévu le dispositif d'alimentation en manchons d'étiquetage, ce dispositif, connu en lui-même, assurant la distribution et la mise en forme de manchons issus par exemple d'un rouleau de manchons supporté par le bâti de la machine.

La préhension des manchons distribués par le dispositif d'alimentation est assurée par deux paires d'étireurs 6, les étireurs de chaque paire étant disposés latéralement de part et d'autre du convoyeur 2 de façon à être mobiles au-dessus de ce convoyeur entre le convoyeur et le dispositif d'alimentation en manchons. Chaque étireur 6 comprend une lame verticale 6₁ qui est destinée à s'introduire dans l'ouverture inférieure du manchon présenté par le dispositif afin de l'étirer transversalement et de le déplacer verticalement de haut en bas pour le déposer sur l'emballage 3 disposé à la verticale en position d'étiquetage.

Comme cela apparaît sur la figure 2, les étireurs 6 des deux paires d'étireurs sont mobiles horizontalement et sont disposés en oblique par rapport à la direction de convoyage du convoyeur 2.

Egalement, comme représenté, les quatre étireurs 6 sont orientés radialement l'un par rapport à l'autre et forment entre eux des angles sensiblement égaux à 90° tout en étant disposés suivant un angle de 45° par rapport à la direction rectiligne de convoyage de l'emballage par le convoyeur 2.

Les étireurs 6 se composent chacun d'une structure en parallélogramme déformable comprenant deux bras parallèles et de même longueur 6₂ articulés par une de leurs extrémités entre une paire de platines 6₃ et recevant de manière articulée à leur autre extrémité l'étireur proprement dit 6 pourvu de son doigt vertical 6₆. Les axes d'articulation 6₄ de ces parallélogrammes déformables sont verticaux et l'un 6₅ de ces axes constitue une colonne de guidage des paires d'étireurs lors de leur déplacement vertical.

Les déplacements horizontaux et verticaux des paires d'étireurs sont assurés à partir d'un même organe moteur 7 relié par un ensemble à chaîne et pignons ou similaire à une came circulaire double 8 montée à rotation sur son axe 8₁. Cette came 8 comprend ainsi un premier chemin de came circulaire 9 sur lequel vient s'appliquer le galet 10 prévu à l'extrémité d'un bras 11 solidaire d'un second bras 12 par l'intermédiaire de son axe de pivotement 13. Ce bras 12 est relié par une tringlerie 14 à un maneton 14₁ qui est solidaire d'une came circulaire 16 par l'intermédiaire de l'axe 17. Cette came 16 coopère avec des biellettes 18 articulées chacune sur un bras 6₆ solidaire en rotation d'un bras 6₂ par une des colonnes de guidage 6₅.

Cette disposition permet d'assurer à partir de la came 9 le déplacement horizontal et en translation des étireurs 6 suivant des trajectoires courbes en arc de cercle, déterminées par la longueur et le point de pivotement des biellettes 6₂ des parallélogrammes déformables.

Un ressort 14₂ est prévu en liaison avec le maneton 14₁ afin de tendre constamment à ramener les étireurs 6 en position initiale.

Le déplacement vertical des étireurs entre le dispositif d'alimentation en manchons et le convoyeur 2 est assuré à partir de la came circulaire 19 solidaire de la came 9 et sur laquelle vient s'appliquer le galet 20 monté sur un levier 21 pivotant en 22 sur le bâti 1 de la machine. L'extrémité de ce levier 21 est reliée par des tiges 23 à chacune des paires de structures 6₃ de support des paires d'étireurs 6 afin de les commander en déplacement vertical sur les quatre colonnes de guidage 6₅.

Ainsi, les déplacements vertical et horizontal des étireurs sont parfaitement synchronisés pour que, cinématiquement, les manchons présentés par le dispositif de distribution soient prélevés par les étireurs 6 puis étirés au cours de leur mouvement de descente vers le convoyeur et enfin libérés sur un emballage. Ensuite, les étireurs se déplacent à nouveau vers leur position haute pour venir prendre en charge un nouveau manchon pendant qu'un nouvel emballage se place à la verticale du dispositif de distribution.

On constate donc que suivant l'invention, l'étirage du manchon se fait par deux paires d'étireurs placés en oblique par rapport au cheminement des manchons afin d'assurer un étirage régulier du manchon transversalement sur toute sa périphérie et d'obtenir sa mise en place aisée sur l'emballage, sans nécessiter un déplacement de cet emballage en dehors de sa surface d'appui sur le convoyeur.

## Revendications

1. Dispositif pour la pose de manchons d'étiquetage sur des emballages (3) ou similaires, comprenant un dispositif d'alimentation en manchons, un dispositif d'étirage des manchons comportant deux paires d'étireurs (6), un convoyeur (2) horizontal pour les emballages (3) à étiqueter, le dispositif d'alimentation en manchons étant disposé au-dessus et à la verticale de ce convoyeur (2), chaque paire d'étireurs étant disposée de part et d'autre du chemin de convoyage, dispositif caractérisé en ce que les deux paires d'étireurs sont mobiles verticalement entre le convoyeur et le dispositif d'alimentation pour la préhension d'un manchon, en s'introduisant dans l'ouverture inférieure dudit manchon, et sa mise en place sur un emballage.

2. Dispositif conforme à la revendication 1, caractérisé en ce que les étireurs (6) sont disposés en oblique par rapport à la direction de convoyage des emballages et sont mobiles horizontalement suivant une trajectoire courbe.

3. Dispositif conforme à l'une quelconque des revendications 1 ou 2, caractérisé en ce que les étireurs (6) sont mobiles horizontalement par translation.

4. Dispositif conforme à l'une quelconque des revendications précédentes, caractérisé en ce que les étireurs (6) des deux paires d'étireurs sont orientés radialement et forment entre eux des angles sensiblement de l'ordre de 90° et sont disposés en oblique par rapport au convoyeur sensiblement suivant des angles de 45°.

5. Dispositif conforme à la revendication 3, caractérisé en ce que les étireurs (6) comportent une structure en parallélogramme déformable (6₂).

6. Dispositif conforme à l'une quelconque des revendications précédentes, caractérisé en ce que les étireurs (6) sont reliés, pour leur déplacement horizontal et vertical, à un même organe moteur (7, 8).

7. Dispositif conforme à la revendication 6, caractérisé en ce que l'organe moteur (7, 8) assure l'entraînement de deux cames (9, 19) cinématiquement reliées l'une à l'autre.

## Claims

1. Device for fitting labelling sleeves over packages (3) or the like, comprising a sleeve feed device, a device for stretching the sleeves including two pairs of stretchers (6), a horizontal conveyor (2) for the packages (3) to be labelled, the sleeve feed device being arranged above and vertically in line with this conveyor (2), each pair of stretchers being arranged on either side of the conveyor pathway, the device being characterized in that the two pairs of stretchers can move vertically between the conveyor and the feed device for taking hold of a sleeve, by entering the lower opening, and putting it in place on a package.

2. Device in accordance with Claim 1, characterized in that the stretchers (6) are arranged obliquely with respect to the direction of conveying of the packages and can move horizontally in a curved path.

3. Device in accordance with either of Claims 1 and 2, characterized in that the stretchers (6) can move horizontally in translation.

4. Device in accordance with any one of the preceding claims, characterized in that the stretchers (6) of the two pairs of stretchers are oriented radially and form angles substantially of the order of 90° between them and are arranged obliquely with respect to the conveyor substantially at angles of 45°.

5. Device in accordance with Claim 3, characterized in that the stretchers (6) include a deformable parallelogram structure (6₂).

6. Device in accordance with any one of the preceding claims, characterized in that the stretchers (6) are connected, for moving them horizontally and vertically, to one and the same motor member (7, 8).

7. Device in accordance with Claim 6, characterized in that the motor member (7, 8) drives two cams (9, 19) which are kinematically linked together.

## Patentansprüche

1. Vorrichtung zum Anbringen von Etikettierhülsen auf Verpackungen (3) oder ähnlichem, umfassend eine Vorrichtung zur Versorgung mit Hülsen, eine Vorrichtung zum Auseinanderziehen der Hülsen, bestehend aus zwei Paaren von Streckern (6) und einem Horizontalförderer (2) für die zu etikettierenden Verpackungen (3), wobei die Vorrichtung zur Versorgung mit Hülsen senkrecht oberhalb dieses Förderers (2) angeordnet ist und wobei jedes Streckerpaar beiderseits des Förderweges angeordnet ist, Vorrichtung, dadurch gekennzeichnet daß die beiden Streckerpaare zum Ergreifen einer Hülse dadurch, daß sie sich in die untere Öffnung der genannten Hülse einschieben, und zum Anbringen an der Verpackung vertikal zwischen dem Förderer und der Versorgungsvorrichtung beweglich sind.

2. Vorrichtung nach Patentanspruch 1, dadurch gekennzeichnet, daß die Strecker (6) relativ zu Richtung der Förderung der Verpackungen schräg angeordnet und horizontal einer gekrümmten Linie entlang beweglich sind.

3. Vorrichtung nach Irgendeinem der Patentansprüche 1 oder 2, dadurch gekennzeichnet, daß die Strecker (6) horizontal translationsbeweglich sind.

4. Vorrichtung nach irgendeinem der vorangehenden Patentansprüche, dadurch gekennzeichnet, daß die Strecker (6) der beiden Streckerpaare radial ausgerichtet sind und zwischeneinander Winkel im wesentlichen in der Größenordnung von 90° einschließen und relativ zum Förderer im wesentlichen um Winkel von 45° schräg angeordnet sind.

5. Vorrichtung nach Patentanspruch 3, dadurch gekennzeichnet, daß die Strecker (6) eine Konstruktion in Form eines verformbaren Parallelogrammes (6₂) aufweisen.

6. Vorrichtung nach irgendeinem der vorangehenden Patentansprüche, dadurch gekennzeichnet, daß die Strecker (6) für ihre horizontalen und vertikalen Bewegungen mit ein und demselben Antriebsorgan (7, 8) verbunden sind.

7. Vorrichtung nach Patentanspruch 6, dadurch gekennzeichnet, daß das Antrieborgan (7, 8) den Antrieb zweier Exzenter (9, 19) sicherstellt, die kinematisch miteinander verbunden sind.
